# FASCICULE DE BREVET EUROPEEN

(11) **EP 1 100 625 B1**
(45) Date de publication et mention de la délivrance du brevet: **14.01.2004**
(21) Numéro de dépôt: 99934822.0
(22) Date de dépôt: 30.07.1999
(51) Int. Cl.: B05B 11/00, B65D 83/14

(54) **PULVERISATEUR DE LIQUIDE**
FLÜSSIGKEITSSPRÜHGERÄT
LIQUID SPRAYER

(30) Priorité: 31.07.1998 FR 9809853
(43) Date de publication de la demande: 23.05.2001
(73) Titulaire: REXAM DISPENSING SYSTEMS, 76470 Le Tréport (FR)
(72) Inventeur: HENNEMANN, Pascal, F-76260 EU (FR); ALLEARD, Jean-Pierre, F-76260 EU (FR); LEULIET, David, F-80350 Mers-Les-Bains (FR)
(74) Mandataire: Busnel, Jean-Benoît
(86) Numéro de dépôt international: PCT/FR1999/001890
(87) Numéro de publication internationale: WO 2000/007740

(56) Documents cités:
- EP-A- 0 557 714
- FR-A- 1 556 667
- FR-A- 2 219 807
- US-A- 3 272 392
- US-A- 4 132 359

## Description

La présente invention concerne un distributeur de produits liquides et plus particulièrement de produits pharmaceutiques liquides destinés à être délivrés par pulvérisation ou par jet.

Il existe déjà des distributeurs de produits liquides du type comprenant notamment un réservoir équipé de moyens de prélèvement du produit tels qu'une valve ou une pompe sur lesquels est montée une tête de distribution.

Ces moyens de prélèvement sont susceptibles d'être actionnés par déplacement axial du réservoir relativement à un tube gicleur alimenté par les moyens de prélèvement et dont une partie fait saillie à l'extérieur en étant coiffée par ladite tête.

Le document US-3 272 392 décrit un distributeur selon le préambule de la revendication 1.

Cependant, pour certains produits pharmaceutiques comme par exemple, les produits homéopathiques ou ophtalmiques les doses à administrer correspondent à des volumes très faibles de l'ordre de 30 à 50 microlitres.

Dans ces conditions, le produit est conditionné dans des réservoirs constitués de flacons de faibles contenus et donc de dimensions réduites, ce qui rend leur utilisation délicate.

En particulier, la tête coiffant le tube gicleur possède alors de faibles dimensions qui ne sont pas adaptées aux nombreuses manipulations pourtant nécessaires à l'obtention du déplacement axial du tube gicleur.

La présente invention a pour but de résoudre ces problèmes techniques en offrant un emballage dont la maniabilité est améliorée et ceci indépendamment des doses de produit à délivrer.

Ce but est atteint, conformément à l'invention au moyen d'un distributeur du type précédent caractérisé en ce qu'il comporte au moins une ailette latérale en prise avec le réservoir ou le tube gicleur et portant une came destinée à coopérer par contact de glissement avec au moins une paroi inclinée solidaire dudit embout, de telle sorte qu'une poussée sensiblement radiale sur ladite ailette se traduise par un déplacement. axial du tube relativement au réservoir en entraînant la délivrance du produit.

Selon une caractéristique avantageuse, le réservoir est enfermé de manière amovible dans le boîtier, délimité à sa partie supérieure par ledit embout.

Selon une autre caractéristique, ladite ailette comporte un flanc extérieur formant bouton-poussoir dont les génératrices sont au moins partiellement parallèles à celles du conduit.

De préférence, ledit flanc extérieur formant bouton-poussoir s'étend de façon affleurante dans des ouvertures ménagées sur la paroi latérale du boîtier.

Avantageusement, ledit flanc extérieur formant bouton-poussoir comporte des cannelures.

Selon une variante, ledit embout se prolonge vers le bas par une jupe sensiblement cylindrique pourvue à sa partie inférieure d'organes de fixation sur le boîtier.

Selon une autre variante, ledit boîtier est pourvu d'un jeu de deux ailettes diamétralement opposées.

Avantageusement, l'extrémité libre dudit conduit est pourvue d'une buse de pulvérisation.

De préférence, le conduit est raccordé audit tube par emmanchement avec serrage radial.

Selon un premier mode de réalisation, le réservoir est immobilisé à l'intérieur du boîtier tandis que ladite ailette est solidaire du tube et que ladite paroi inclinée est orientée vers le bas du conduit d'évacuation.

Dans ce cas, ledit conduit d'évacuation est monté coulissant à l'intérieur de l'embout tandis que le réservoir est immobilisé dans un socle fixé de manière éventuellement amovible audit boîtier.

De préférence, ladite ailette est pourvue d'un bras de liaison formant entretoise avec ledit conduit.

En outre, ladite came est alors formée d'un bossage porté par le flanc intérieur de l'ailette.

Selon un second mode de réalisation, il est prévu que ladite ailette soit solidaire du réservoir qui est mobile axialement à l'intérieur du boîtier tandis que ladite paroi inclinée est orientée vers le haut du conduit d'évacuation.

Dans ce cas, ledit conduit d'évacuation est monté fixe dans l'embout tandis que le réservoir coulisse dans un alésage interne au boîtier.

De préférence, ladite ailette est montée sur le col du réservoir au moyen d'une bague d'accrochage.

Avantageusement, ladite came est alors formée par le bord inférieur du flanc extérieur de l'ailette.

Selon une variante particulière, lesdites parois inclinées présentent des faces de contact avec lesdites cames dont la pente est variable.

Le distributeur de l'invention a un profil très ergonomique et offre une souplesse ainsi qu'un grand confort d'utilisation.

Il trouve une application particulièrement intéressante dans le domaine de la pulvérisation de produits cosmétiques tels que des substances hydratantes ou de produits pharmaceutiques tels que des solutions nasales.

Ce distributeur s'adapte aussi bien aux réservoirs sous pression équipés de valve qu'aux réservoirs atmosphériques munis de pompes à pré-compression.

Les ailettes radiales formant les bouton-poussoirs assurent une commande aisée fiable et sensible des moyens de prélèvement, ce qui assure une grande précision de la distribution du produit.

Au surplus, l'aspect esthétique d'ensemble est très attractif et donne l'apparence d'un conteneur traditionnel du type bouteille ou flacon.

L'invention sera mieux comprise à la lecture de la description qui va suivre accompagnée des dessins sur lesquels :
- les figures 1a et 1b représentent des vues en coupe d'un premier mode de réalisation du distributeur de l'invention respectivement en position de repos et en phase de distribution ;
- les figures 2a et 2b représentent des vues respectivement de face et en perspective du mode de réalisation des figures 1a et 1b ;
- les figures 3a et 3b représentent des vues en coupe d'un second mode de réalisation du distributeur de l'invention respectivement en position de repos et en phase de distribution.

Le distributeur représenté sur les figures est destiné à délivrer des doses successives d'un produit liquide contenu dans un réservoir.

Comme représenté sur les figures 1a,1b, 3a et 3b, le distributeur est équipé, de manière traditionnelle, de moyens de prélèvement du produit qui sont constitués soit d'une pompe à précompression P montée ici sur le col d'un réservoir atmosphérique R soit d'une valve (non représentée) montée sur un réservoir sous pression.

Ces moyens de prélèvement sont susceptibles d'être actionnés par l'utilisateur qui, à cet effet, exerce un appui manuel sur un tube gicleur T alimenté par lesdits moyens de prélèvement et dont une partie d'extrémité fait saillie à l'extérieur du réservoir R en étant éventuellement coiffée par une tête de distribution (non représentée).

Cet appui peut également être exercé sur le fond du réservoir R par l'utilisateur en maintenant alors le tube T immobile, ce qui entraîne, dans tous les cas, un déplacement axial relatif du tube T en direction du réservoir R et la mise sous pression dudit réservoir.

L'ouverture du clapet de la pompe permet alors l'échappement du produit à l'extérieur via le tube T qui reprend ensuite sa position initiale sous l'action de moyens de rappel (non représentés).

Selon l'invention, la partie externe du tube gicleur T est raccordée de manière étanche à un conduit d'évacuation 1. Le raccordement est réalisé ici par emmanchement avec serrage radial du tube T dans le conduit 1. Le cas échéant, l'extrémité inférieure 1a du conduit 1 est pourvue d'un alésage approprié.

Le conduit d'évacuation 1 prolonge axialement le tube T en traversant un embout 2.

L'embout 2 est, par ailleurs, relié de manière rigide à un boîtier B renfermant le réservoir R par des moyens qui seront décrits plus loin.

Le réservoir R est, dans les modes de réalisation des figures, enfermé dans un boîtier B délimité à sa partie supérieure par l'embout 2 et à sa partie inférieure par un socle 3 formant fond. Le boîtier B est éventuellement amovible afin de permettre une recharge du boîtier ou un remplissage dudit réservoir.

Sur les figures 1a et 1b, l'embout 2 se prolonge vers le bas par une jupe 2a sensiblement cylindrique pourvue, à sa partie inférieure, d'organes de fixation 23 destinés à coopérer avec des organes complémentaires 32 ménagés sur le socle 3 de façon à relier de manière rigide l'embout 2 au boîtier B.

La jupe 2a de l'embout 2 constitue en partie la paroi latérale du boîtier B et peut être réalisée (figure 2b) d'une seule pièce avec l'embout 2 ou sous forme d'une pièce indépendante, destinée à être assemblée (figure 2a).

L'extrémité supérieure 1b du conduit 1 est pourvue d'une buse de pulvérisation 10.

Le distributeur de l'invention comporte au moins une, et ici, deux ailettes 11,12 diamétralement opposées.

Les ailettes 11,12 sont pourvues chacune d'une came 110,120 destinée à coopérer par contact de glissement avec une paroi inclinée 21,22 solidaire de l'embout 2. Ces ailettes sont en prise soit avec le tube gicleur T comme dans le mode de réalisation des figures 1a et 1b, soit avec le réservoir R comme dans le mode de réalisation des figures 3a et 3b.

La longueur des parois inclinées 21,22 est ajustée en fonction de la course nécessaire au tube T pour permettre la délivrance d'une dose déterminée de produit. Le maintien de la position du boîtier B et de l'embout 2 relativement au réservoir R ou au tube T est assuré par des moyens de fixation appropriés assurant une liaison rigide qui suffit à garantir la précision des doses de produit prélevées.

La coopération entre les cames 110,120 des ailettes 11,12 et les parois inclinées 21,22 de l'embout est telle qu'une poussée sensiblement radiale sur au moins l'une des ailettes provoque un glissement vers le bas ou vers le haut qui entraîne à son tour un rapprochement axial du tube T relativement au réservoir R. La course relative du tube T correspond à l'actionnement des moyens de prélèvement P conduisant à la délivrance d'une dose de produit.

Sur la paroi latérale du boîtier B sont ménagées des ouvertures 20 destinées à recevoir avec un léger jeu, les flancs extérieurs 11c, 12c des ailettes 11,12.

Les flancs extérieurs 11c,12c s'étendent dans les ouvertures 20 de façon affleurante à la paroi environnante de la jupe 2a pour ne pas créer de discontinuité sur le boîtier et conserver son profil cylindroconique de révolution. Les bords des ouvertures 20 sont avantageusement biseautés.

Les flancs extérieurs 11c, 12c forment des bouton-poussoirs et possèdent des génératrices qui sont au moins partiellement parallèles à celles du conduit 1.

De préférence, les faces apparentes des flancs 11c,12c sont pourvues de cannelures 13 pour faciliter l'appui manuel en évitant tout glissement.

Sur les figures 1a et 1b, les cames 110,120 sont réalisées sous forme de bossages portés par la partie supérieure des flancs intérieurs 11b,12b des ailettes 11,12 et les parois inclinées 21,22 sont orientées vers le bas du conduit 1.

Dans ce cas, c'est avec la face inférieure des parois inclinées que les cames sont en contact de glissement.

Les ailettes 11,12 sont rattachées au conduit 1 par des bras de liaison 11a,12a formant entretoises et qui s'étendent de façon sensiblement perpendiculaire à la paroi latérale dudit conduit.

Le cas échéant, ces bras de liaison sont intégrés dans un disque monté coaxialement sur le conduit 1.

Les flancs intérieurs 11b,12b prolongent les bras 11a,12a vers le haut en s'éloignant radialement du conduit 1 et assurent la liaison avec les flancs extérieurs 11c,12c.

Les flancs intérieurs 11b,12b sont pourvus de raidisseurs sous forme de nervures 111,112 qui permettent, toutefois, de conserver une certaine souplesse en déformation.

Le conduit 1 coulisse ici librement à l'intérieur d'un alésage axial ménagé dans l'embout plein 2 tandis que le réservoir R est immobilisé à l'intérieur du boîtier B.

L'extrémité supérieure 1b du conduit 1 fait ici saillie librement à l'extérieur de l'embout 2 au moins en position de repos du distributeur.

Le socle 3 comporte une cavité cylindrique 30 destinée à recevoir le réservoir R et dont les dimensions sont ajustées à cet effet en vue d'assurer son calage par serrage radial.

Pour faciliter l'introduction du réservoir R dans le socle 3, la cavité 30 est pourvue d'un alésage supérieur tronconique 31.

Sur les figures 3a et 3b, les ailettes 11,12 sont solidaires du réservoir R qui est ici mobile axialement à l'intérieur du boîtier B tandis que le conduit d'évacuation 1 est monté fixe dans l'embout 2 en faisant saillie vers le bas.

Le réservoir R coulisse axialement et de façon guidée dans un alésage interne 32 ménagé dans le socle 3 tandis que les flancs intérieurs 11b, 12b subissent une flexion vers l'axe du conduit 10 sous l'effet de la poussée radiale sur les ailettes 11,12 dont les flancs extérieurs 11c,12c viennent alors se loger à l'intérieur de l'embout 2.

Les parois inclinées 21,22 sont orientées vers le haut du conduit 1 et coopèrent, toujours par glissement, avec le bord inférieur des flancs extérieurs 11c,12c, formant came des ailettes 11,12.

A cet effet, le bord inférieur des flancs 11c,12c a un profil curviligne et dans ce cas, c'est alors avec la face supérieure des parois inclinées 21,22 que les cames sont en contact de glissement.

Chacune des parois inclinées 21,22 est réalisée en une portion de plan portée par un cône disposé entre la paroi latérale interne du boîtier B et l'embout 2 en étant, le cas échéant, solidaire de la partie inférieure dudit embout.

Les faces de contact des parois inclinées 21,22 présentent éventuellement, une pente variable sur leur hauteur, de façon discontinue ou continue (définissant alors une courbure) en offrant, par exemple, une pente plus faible dans leur partie basse correspondant au début de la poussée sur les ailettes 11,12.

Les ailettes 11,12 sont montées sur le col du réservoir R au moyen d'une bague 121 solidaire des flancs intérieurs 11b,12b et solidaire des flancs intérieurs 11b,12b et équipée, par exemple, d'organes d'encliquetage destinés à coopérer avec des organes complémentaires portés par le col du réservoir R ou par une douille D assurant, par ailleurs, le verrouillage des moyens de prélèvement P.

## Revendications

1. Distributeur de produits liquides, du type comprenant un réservoir (R) équipé de moyens de prélèvement (P) du produit susceptibles d'être actionnés par déplacement axial du réservoir relativement à un tube gicleur (T) dont une partie fait saillie à l'extérieur du réservoir, le distributeur comportant d'une part, un conduit d'évacuation (1) raccordé de manière étanche à la partie externe du tube gicleur (T) et traversant un embout (2) relié de manière rigide à un boîtier (B) renfermant le réservoir (R) et, d'autre part, au moins une ailette latérale (11,12) susceptible d'être actionnée suivant une direction sensiblement radiale et en prise avec le réservoir ou le tube gicleur, **caractérisé en ce que** l'ailette latérale porte une came (110,120) destinée à coopérer par contact de glissement avec au moins une paroi inclinée (21,22) solidaire dudit embout (2) de telle sorte qu'une poussée sensiblement radiale sur ladite ailette (11,12) se traduise par un déplacement axial du tube gicleur (T) relativement au réservoir (R) en entraînant la délivrance du produit.

2. Distributeur selon la revendication 1 ou 2, **caractérisé en ce que** le réservoir est enfermé de manière amovible dans le boîtier (B), délimité à sa partie supérieure par ledit embout (2).

3. Distributeur selon l'une des revendications précédentes, **caractérisé en ce que** ladite ailette (11,12) comporte un flanc extérieur (11c,12c) formant bouton-poussoir dont les génératrices sont au moins partiellement parallèles à celles du conduit (1).

4. Distributeur selon la revendication 3, **caractérisé en ce que** ledit flanc extérieur (11c,12c) formant bouton-poussoir s'étend de façon affleurante dans des ouvertures (20) ménagées sur la paroi latérale du boîtier (B).

5. Distributeur selon l'une des revendications 3 ou 4, **caractérisé en ce que** ledit flanc extérieur (11c,12c) formant bouton-poussoir comporte des cannelures (13).

6. Distributeur selon l'une des revendications précédentes, **caractérisé en ce que** ledit embout (2) se prolonge vers le bas par une jupe (22) sensiblement cylindrique pourvue à sa partie inférieure d'organes de fixation (23) sur le boîtier (B).

7. Distributeur selon l'une des revendications précédentes, **caractérisé en ce que** ledit boîtier (B) est pourvu d'un jeu de deux ailettes (11,12) diamétralement opposées.

8. Distributeur selon l'une des revendications précédentes, **caractérisé en ce que** l'extrémité libre (1b) dudit conduit (1) est pourvue d'une buse de pulvérisation (10).

9. Distributeur selon l'une des revendications précédentes, **caractérisé en ce que** le conduit (1) est raccordé audit tube gicleur (T) par emmanchement avec serrage radial.

10. Distributeur selon l'une des revendications précédentes, **caractérisé en ce que** le réservoir (R) est immobilisé à l'intérieur du boîtier ( B) tandis que ladite ailette (11,12) est solidaire du tube gicleur (T) et que ladite paroi inclinée (21,22) est orientée vers le bas du conduit d'évacuation (1).

11. Distributeur selon la revendication 10, **caractérisé en ce que** ledit conduit d'évacuation (1) est monté coulissant à l'intérieur de l'embout (2) tandis que le réservoir (R) est immobilisé dans un socle (3) fixé de manière éventuellement amovible audit boîtier (B).

12. Distributeur selon l'une des revendications 10 ou 11, **caractérisé en ce que** ladite ailette (11,12) est pourvue d'un bras de liaison (11a,12a) formant entretoise avec ledit conduit (1).

13. Distributeur selon l'une des revendications 10 à 12, **caractérisé en ce que** ladite came (110,120) est formée d'un bossage porté par le flanc intérieur (11b,12b) de l'ailette (11,12).

14. Distributeur selon l'une des revendications 1 à 9, **caractérisé en ce que** ladite ailette (11,12) est solidaire du réservoir (R) qui est mobile axialement à l'intérieur du boîtier (B) tandis que ladite paroi inclinée (21,22) est orientée vers le haut du conduit d'évacuation (1).

15. Distributeur selon la revendication 14, **caractérisé en ce que** ledit conduit d'évacuation (1) est monté fixe dans l'embout (2) tandis que le réservoir (R) coulisse dans un alésage (32) interne au boîtier (B).

16. Distributeur selon l'une des revendications 14 ou 15, **caractérisé en ce que** ladite ailette (11,12) est montée sur le col du réservoir (R) au moyen d'une bague d'accrochage (121).

17. Distributeur selon l'une des revendications 14 à 16, **caractérisé en ce que** ladite came (110,120) est formée par le bord inférieur du flanc extérieur (11c,12c) de l'ailette (11,12).

18. Distributeur selon l'une des revendications précédentes, **caractérisé en ce que** lesdites parois inclinées (21,22) présentent des faces de contact avec lesdites cames (110,120) dont la pente est variable.

## Claims

1. A liquid dispenser of the type comprising a tank (R) fitted with liquid extractor means (P) suitable for being actuated by axial displacement of the tank relative to a delivery tube (T) having a portion that projects outwards of the tank, the dispenser comprising firstly a discharge duct (1) connected in leakproof manner to the outer portion of the delivery tube (T) and passing through an endpiece (2) connected rigidly to a housing (B) containing the tank (R), and secondly at least one side knob (11, 12) likely to be actionned in a direction substantially radial and engaging the tank or the delivery tube, **characterized in that** the side knob carries a cam (110, 120) designed to co-operate in sliding contact with at least one sloping wall (21, 22) secured to said endpiece (2) in such a manner that substantially radial thrust on said knob (11, 12) is transformed into axial displacement of the delivery tube (T) relative to the tank (R), thereby causing the liquid to be dispensed.

2. A dispenser according to claim 1, **characterized in that** the tank is enclosed in removable manner inside the housing (B) that is defined at its top end by said endpiece (2).

3. A dispenser according to either preceding claim, **characterized in that** said knob (11, 12) has a pushbutton-forming outside flank (11c, 12c) whose generator lines are at least in part parallel with those of the duct (1).

4. A dispenser according to claim 3, **characterized in that** said pushbutton-forming outside flank (11c, 12c) extends in flush manner in openings (2) formed in the side wall of the housing (B).

5. A dispenser according to claim 3 or 4, **characterized in that** said pushbutton-forming outside flank (11c, 12c) has fluting (13).

6. A dispenser according to any preceding claim, **characterized in that** said endpiece (2) is extended downwards by a substantially cylindrical skirt (22) provided at its bottom end with fastener members (23) for fastening to the housing (B).

7. A dispenser according to any preceding claim, **characterized in that** said housing (B) is provided with a set of two diametrically opposite knobs (11, 12).

8. A dispenser according to any preceding claim, **characterized in that** the free end (1b) of said duct (1) is provided with a spray nozzle (10).

9. A dispenser according to any preceding claim, **characterized in that** the duct (1) is connected to said delivery tube (T) by mutual engagement with radial clamping.

10. A dispenser according to any preceding claim, **characterized in that** the tank (R) is held stationary inside the housing (B) while said knob (11, 12) is secured to the delivery tube (T) and said sloping wall (21, 22) slopes towards the bottom of the discharge duct (1).

11. A dispenser according to claim 10, **characterized in that** said discharge duct (1) is slidably mounted inside the endpiece (2) while the tank (R) is held stationary in a stand (3) fixed in optionally releasable manner to said housing (B).

12. A dispenser according to claim 10 or 11, **characterized in that** said knob (11, 12) is provided with a spacer-forming link arm (11a, 12a) connected to said duct (1) .

13. A dispenser according to any one of claims 10 to 12, **characterized in that** said cam (110, 120) is formed by a bulge carried by the inside flanks (11b, 12b) of the knob (11, 12).

14. A dispenser according to any one of claims 1 to 9, **characterized in that** said knob (11, 12) is secured to the tank (R) which is axially movable inside the housing (B), while said sloping wall (21, 22) slopes towards the top of the discharge duct (1).

15. A dispenser according to claim 14, **characterized in that** said discharge duct (1) is fixedly mounted in the endpiece (2) while the tank (R) slides in an internal bore (32) in the housing (B).

16. A dispenser according to claim 14 or 15, **characterized in that** said knob (11, 12) is mounted on the neck of the tank (R) by means of a fastening ring (121).

17. A dispenser according to any one of claims 14 to 16, **characterized in that** said cam (110, 120) is formed by the bottom edge of the outside flank (11c, 12c) of the knob (11, 12).

18. A dispenser according to any preceding claim, **characterized in that** said sloping walls (21, 22) present faces coming into contact with said cams (110, 120) and having varying slope.

## Patentansprüche

1. Verteiler für flüssige Produkte, umfassend einen Behälter (R), der mit Entnahmemitteln (P) für das Produkt versehen ist, die durch Axialverschiebung des Behälters in Bezug zu einem Spritzrohr (T), von dem ein Teil außerhalb des Behälters vorragt, betätigt werden können, wobei der Verteiler einerseits eine Ableitung (1), die dicht an den äußeren Teil des Spritzrohrs (T) angeschlossen ist und durch einen Ansatz (2) hindurchgeht, der starr mit einem Gehäuse (B) verbunden ist, das den Behälter (R) umfasst, und andererseits zumindest einen Seitenflügel (11, 12) umfasst, der entlang einer im Wesentlichen radialen Richtung betätigt werden kann und mit dem Behälter oder Spritzrohr im Eingriff steht, **dadurch gekennzeichnet, dass** der Seitenflügel eine Nocke (110, 120) trägt, die dazu bestimmt ist, durch Gleitkontakt mit mindestens einer geneigten Wand (21, 22) zusammenzuwirken, die mit dem Ansatz (2) verbunden ist, so dass ein im Wesentlichen radialer Schub auf den Flügel (11, 12) zu einer Axialverschiebung des Spritzrohrs (T) in Bezug auf den Behälter (R) führt und die Abgabe des Produktes sicher stellt.

2. Verteiler nach Anspruch 1 oder 2, **dadurch gekennzeichnet, dass** der Behälter abnehmbar in dem Gehäuse (B) angeordnet ist, das an seinem oberen Teil durch den Ansatz (2) begrenzt ist.

3. Verteiler nach einem der vorhergehenden Ansprüche, **dadurch gekennzeichnet, dass** der Flügel (11, 12) eine Außenseite (11c, 12c), die einen Druckknopf bildet, umfasst, deren Mantellinien zumindest teilweise zu jenen der Leitung (1) parallel sind.

4. Verteiler nach Anspruch 3, **dadurch gekennzeichnet, dass** sich die Außenseite (11c, 12c), die einen Druckknopf bildet, versenkt in Öffnungen (20), die auf der Seitenwand des Gehäuses (B) vorgesehen sind, erstreckt.

5. Verteiler nach einem der Ansprüche 3 oder 4, **dadurch gekennzeichnet, dass** die Außenseite (11c, 12c), die einen Druckknopf bildet, Rillen (13) umfasst.

6. Verteiler nach einem der vorhergehenden Ansprüche, **dadurch gekennzeichnet, dass** sich der Ansatz (2) nach unten durch eine im Wesentlichen zylindrische Schürze (22) verlängert, die an ihrem unteren Teil mit Mitteln (23) zur Befestigung am Gehäuse (B) versehen ist.

7. Verteiler nach einem der vorhergehenden Ansprüche, **dadurch gekennzeichnet, dass** das Gehäuse (B) mit einem Satz von zwei diametral gegenüber liegenden Flügeln (11, 12) versehen ist.

8. Verteiler nach einem der vorhergehenden Ansprüche, **dadurch gekennzeichnet, dass** das freie Ende (1b) der Leitung (1) mit einer Zerstäubungsdüse (10) versehen ist.

9. Verteiler nach einem der vorhergehenden Ansprüche, **dadurch gekennzeichnet, dass** die Leitung (1) an das Spritzrohr (T) durch Einstecken mit radialem Verschluss angeschlossen ist.

10. Verteiler nach einem der vorhergehenden Ansprüche, **dadurch gekennzeichnet, dass** der Behälter (R) im Inneren des Gehäuses (B) festgestellt ist, während der Flügel (11, 12) mit dem Spritzrohr (T) verbunden ist und die geneigte Wand (21, 22) nach unten zur Ableitung (1) ausgerichtet ist.

11. Verteiler nach Anspruch 10, **dadurch gekennzeichnet, dass** die Ableitung (1) gleitend im Inneren des Ansatzes (2) befestigt ist, während der Behälter (R) in einem Sockel (3) festgestellt ist, der eventuell abnehmbar am Gehäuse (B) befestigt ist.

12. Verteiler nach einem der Ansprüche 10 oder 11, **dadurch gekennzeichnet, dass** der Flügel (11, 12) mit einem Verbindungsarm (11a, 12a) versehen ist, der eine Querstrebe mit der Leitung (1) bildet.

13. Verteiler nach einem der Ansprüche 10 bis 12, **dadurch gekennzeichnet, dass** die Nocke (110, 120) von einem Buckel gebildet ist, der von der Innenseite (11b, 12b) des Flügels (11, 12) getragen wird.

14. Verteiler nach einem der Ansprüche 1 bis 9, **dadurch gekennzeichnet, dass** der Flügel (11, 12) fest mit dem Behälter (R) verbunden ist, der axial im Inneren des Gehäuses (B) beweglich ist, während die geneigte Wand (21, 22) nach oben zur Ableitung (1) ausgerichtet ist.

15. Verteiler nach Anspruch 14, **dadurch gekennzeichnet, dass** die Ableitung (1) fest in dem Ansatz (2) befestigt ist, während der Behälter (R) in einer Innenbohrung (32) des Gehäuses (B) gleitet.

16. Verteiler nach einem der Anspruch 14 oder 15, **dadurch gekennzeichnet, dass** der Flügel (11, 12) auf dem Hals des Behälters (R) mit Hilfe eines Befestigungsringes (121) befestigt ist.

17. Verteiler nach einem der Ansprüche 14 bis 16, **dadurch gekennzeichnet, dass** die Nocke (110, 120) von dem unteren Rand der Außenseite (11c, 12c) des Flügels (11, 12) gebildet ist.

18. Verteiler nach einem der vorhergehenden Ansprüche, **dadurch gekennzeichnet, dass** die geneigten Wände (21, 22) Kontaktflächen mit den Nocken (110, 120) aufweisen, deren Gefälle variabel ist.
